# EUROPÄISCHE PATENTSCHRIFT

(11) **EP 1 556 300 B1**
(45) Veröffentlichungstag und Bekanntmachung des Hinweises auf die Patenterteilung: **05.11.2008**
(21) Anmeldenummer: 03776807.4
(22) Anmeldetag: 20.10.2003
(51) Int. Cl.: B65H 23/32

(54) **LEITELEMENTE EINER BAHNERZEUGENDEN ODER -VERARBEITENDEN MASCHINE**
GUIDING ELEMENTS FOR A STRIP-PRODUCING OR STRIP-PROCESSING MACHINE
ELEMENTS DE GUIDAGE DE MACHINE DE PRODUCTION OU DE TRAITEMENT DE BANDES DE MATIERE

(30) Priorität: 19.10.2002 DE 10248820; 19.02.2003 DE 10307089; 20.05.2003 DE 10322651; 11.07.2003 DE 10331469
(43) Veröffentlichungstag der Anmeldung: 27.07.2005
(62) Teilanmeldung aus: 08161186.5
(73) Patentinhaber: Koenig & Bauer Aktiengesellschaft, 97080 Würzburg (DE)
(72) Erfinder: BOPPEL, Johannes, 67227 Frankenthal (DE); LEIDIG, Peter, Wilhelm, Kurt, 67227 Frankenthal (DE); LOHMÜLLER, Ernst, 68259 Mannheim (DE)
(86) Internationale Anmeldenummer: PCT/DE2003/003474
(87) Internationale Veröffentlichungsnummer: WO 2004/037696

(56) Entgegenhaltungen:
- WO-A-00/39011
- DE-A- 3 127 872
- DE-A- 3 131 621
- DE-A- 10 115 916
- DE-A- 10 115 918
- DE-U- 20 309 429
- US-A- 5 423 468
- PATENT ABSTRACTS OF JAPAN vol. 018, no. 554 (M-1691), 21. Oktober 1994 (1994-10-21) & JP 06 198836 A (TOYO INK MFG CO LTD), 19. Juli 1994 (1994-07-19)

## Beschreibung

Die Erfindung betrifft Leitelemente, insbesondere Wendestangen, einer bahnerzeugenden oder -verarbeitenden Maschine gemäß dem Oberbegriff des Anspruchs 1 oder 2.

Aus der DE 93 20 281 U1 ist ein als Wendestange ausgeführtes Bahnleitelement bekannt, welches in Bezug auf eine einlaufende Bahn in mindestens zwei Winkelstellungen bringbar ist. Beim Verschwenken von einer in die andere Stellung werden Öffnungen eines innenkörpers gegenüber Öffnungen eines Außenkörpers der Wendestange derart gegeneinander verschoben, dass die nicht benötigten Luftaustrittsöffnungen verschlossen sind.

Durch die US 37 44 693 A ist in einem Ausführungsbeispiel eine Wendestange offenbart, wobei ein Rohrwandsegment aus porösem, luftdurchlässigem Material mit einem Grundkörper zusammen eine geschlossene Druckkammer bildet. Das poröse Segment bildet eine Wandung der Kammer und ist über deren Breite hinweg Last tragend - ohne lasttragende Unterlage - ausgeführt. In einem zweiten Beispiel ist anstelle des porösen Segmentes ein durchgehende Bohrungen aufweisendes Segment angeordnet.

Die US 54 23 468 A zeigt ein Leitelement, welches einen Bohrungen aufweisenden Innenkörper und einen Außenkörper aus porösem, luftdurchlässigem Material aufweist. Die Bohrungen im Innenkörper sind lediglich im zu erwartenden Umschlingungsbereich vorgesehen.

Die JP 06 198836 A offenbart eine Wendestange, welche vollwandig aus porösem Sintermetall mit von einem Fluid durchströmbaren Öffnungen von 10 bis 30 µm ausgeführt ist.

Durch die WO 00/39011 sind Vorrichtungen zum Führen einer Bahn offenbart, deren Wandung zwischen einem Zuführraum für Druckfluid und der Führungsfläche vollwandig und selbsttragend aus porösem Material mit mittlerem Porendurchmesser von weniger als 500 µm ausgeführt sind.

In der US 5423 468 A ist auf einem lasttragenden Grundkörper eines Leitelementes eine Hülse aus porösem Material mit Poren einer Größe von ca. 25 µm angeordnet. Der Grundkörper weist auf der von der Bahn umschlungenen Seite Bohrungen für den Durchtritt von Druckluft auf.

Die DE 31 31 621 A1 zeigt eine Wendestange mit zwei längs verlaufenden im Querschnitt halbschalenartigen Kammern, welche je nach Lage der Wendestange zur Bahn wahlweise mit dieser zusammen wirken.

Durch die DE 101 15 916 A1 ist eine Wendestange mit in einem Längsabschnitt im wesentlichen um den gesamten Umfang angeordneten Öffnungen für den Austritt von Druckluft offenbart, welche in Bezug auf eine einlaufende Bahn in mindestens zwei Winkelstellungen bringbar ist. Die Öffnungen sind zwei im wesentlichen halbschalenartigen Hälften der zylindrischen Mantelfläche des Leitelements zugeordnet.

Die DE 31 27 872 A1 zeigt eine verschwenkbare Wendestange, an deren einen verschiebbaren Ende über ein Teleskoprohr und eine Öffnung in die Wendestange Blasluft zugeführt wird.

Die EP 0 705 785 A2 beschäftigt sich mit dem Transport und dem Umlenken von bandförmigem Material, insbesondere in Form von z. B. Filmmaterial. Lediglich im jeweiligen Umschlingungsbereich sind als offene Mikroporen oder Mikrobohrungen ausgeführte Luftaustrittsöffnungen vorgesehen.

Der Erfindung liegt die Aufgabe zugrunde, in Bezug auf die Richtungsänderung einer Bahn flexible und einfach herstellbare Leitelemente zu schaffen.

Die Aufgabe wird erfindungsgemäß durch die Merkmale des Anspruchs 1 oder 2 gelöst.

Die mit der Erfindung erzielbaren Vorteile bestehen insbesondere darin, dass ohne großen baulichen Aufwand ein flexibel zur Bahn neigbares Leitelement geschaffen wird, welches sich durch ein Luftpolster mit einem hohen Maß an Homogenität bei gleichzeitig geringen Verlusten auszeichnet.

Mit den herkömmlichen Öffnungen sind punktuell auf das Material Kräfte (Impuls des Strahls) aufbringbar, mittels welchen dieses vom betreffenden Bauteil fern, bzw. an ein anderes Bauteil angestellt wird, während durch eine Verteilung von Mikroöffnungen mit hoher Lochdichte eine breite Unterstützung und vorrangig der Effekt eines ausgebildeten Luftpolsters zum Tragen kommt. Bisher verwendete Bohrungen lagen im Querschnitt beispielsweise bei 1 bis 3 mm, wohingegen für die Mikroöffnungen der Querschnitt um mindestens eine Zehnerpotenz kleiner liegt. Es bilden sich hierdurch wesentlich verschiedene Effekte aus. Beispielsweise lässt sich der Abstand zwischen der die Öffnungen tragenden Oberfläche und der Bahn verringern, der Volumenstrom an Strömungsmittel erheblich absenken, und hierdurch außerhalb des Wirkbereichs mit der Bahn austretende Verlustströme deutlich verkleinern.

Im Gegensatz zu bekannten Bauteilen mit herkömmlichen Öffnungen bzw. Bohrungen von Öffnungsquerschnitten im Bereich von Millimetern und einem Lochabstand von mehreren Millimetern, wird vorteilhaft bei der Ausbildung von Mikroöffnungen auf der Oberfläche eine weitaus homogenere Oberflächenstruktur geschaffen. Unter Mikroöffnungen werden hier Öffnungen auf der Oberfläche des Bauteils verstanden, welche einen Durchmesser kleiner oder gleich 500 µm, vorteilhaft kleiner oder gleich 300 µm, insbesondere kleiner oder gleich 150 µm aufweisen. Eine "Lochdichte" für die mit den Mikroöffnungen versehene Fläche liegt bei mindesten eine Mikroöffnung je 5 mm² (= 0,20 / mm²), vorteilhaft mindestens eine Mikroöffnung je 3,6 mm² (= 0,28 / mm²).

Durch die Ausbildung der Öffnungen als Mikroöffnungen wird das Luftpolster vergleichmäßigt und der je Flächeneinheit austretende Volumenstrom derart herabgesetzt, dass auch in nicht durch die Bahn umschlungenen Bereichen ein Verluststrom vertretbar klein sein kann.

Die Mikroöffnungen können vorteilhaft als offene Poren an der Oberfläche eines porösen, insbesondere mikroporösen, luftdurchlässigen Materials oder aber als Öffnungen durchgehender Bohrungen kleinen Querschnittes ausgeführt sein, welche sich durch die Wand einer Zuführkammer nach außen erstrecken. Die nachfolgenden Ausführungsbeispiele zeigen zwar vorrangig das Leitelement in der Ausführung mit porösem Material, die Ausführung mit durchgehenden Bohrungen sind jedoch auf das dort gezeigte Prinzip der verschwenkbaren Wendestange gleichermaßen anzuwenden.

Um im Fall des Einsatzes von mikroporösen Materials eine gleichmäßige Verteilung von an der Oberfläche des Materials austretender Luft zu erzielen, ohne gleichzeitig hohe Schichtdicken des Materials mit hohem Strömungswiderstand zu benötigen, ist es zweckmäßig, dass das Bauteil einen festen, luftdurchlässigen Träger aufweist, auf dem das mikroporöse Material als Schicht aufgebracht ist. Ein solcher Träger kann mit Druckluft beaufschlagt werden, die aus dem Träger heraus durch die mikroporöse Schicht fließt und so an der Oberfläche des Bauteils ein Luftkissen bildet.

Dieser Träger kann seinerseits mit einer besseren Luftdurchlässigkeit als der des mikroporösen Materials porös sein; er kann aber auch aus einem einen Hohlraum umschließenden, mit Luftdurchtrittsöffnungen versehenem Flachmaterial bzw. geformtem Material gebildet sein. Auch Kombinationen dieser Alternativen kommen in Betracht.

Um eine gleichmäßige Luftverteilung zu erzielen, ist es außerdem wünschenswert, dass die Dicke der Schicht wenigstens dem Abstand benachbarter Öffnungen des Trägers entspricht.

Im Fall des Einsatzes von Mikrobohrungen ist eine Ausführung vorteilhaft, wobei die der Bahn zugewandte und die Mikroöffnungen aufweisende Seite des Leitelementes als ein Einsatz oder mehrere Einsätze in einem Träger ausgebildet ist. Der Einsatz kann in Weiterbildung lös- und ggf. wechselbar mit dem Träger verbunden sein. So ist eine Reinigung und/oder aber ein Austausch von Einsätzen verschiedenartiger Mikroperforationen zur Anpassung an unterschiedliche Materialien und Bahnbreiten möglich.

Ausführungsbeispiele der Erfindung sind in den Zeichnungen dargestellt und werden im Folgenden näher beschrieben.

Es zeigen:
- Fig. 1: eine schematische Darstellung der Wendestange in einer ersten a) und einer zweiten b) Stellung;
- Fig. 2: einen perspektivischer, teilweise aufgebrochener Schnitt der Wendestange mit Träger und vollumfänglicher Beschichtung mit porösem Material;
- Fig. 3: einen perspektivischen Schnitt der Wendestange mit vollumfänglich angeordneten Mikrobohrungen;
- Fig. 4: eine schematische Darstellung für eine verschwenkbare Wendestange in anderer Ausführung;
- Fig. 5: einen Schnitt durch eine Wendestange nach Fig. 4.

Ein Leitelement 01, z. B. Bahnleitelement 01, dient in einer bahnerzeugenden oder - verarbeitenden Maschine, z. B. einer Papiermaschine, Wickelmaschine, Verpackungsmaschine oder insbesondere Druckmaschine, der Führung bzw. einem Richtungswechsel einer auf das Leitelement 01 auflaufenden Bahn 02, z. B. Materialbahn 02 oder Bedruckstoffbahn 02, insbesondere Papierbahn 02. Das Leitelement 01 ist insbesondere als sog. Wendestange 01 ausgeführt, mittels welcher- abhängig von ihrer Stellung relativ zur Richtung der ein- bzw. auflaufenden Bahn 02 -durch Umschlingung der Wendestange 01 für die Bahn 02 ein Richtungswechsel um ca. +90° oder ca.-90° bewirkt wird. Die Wendestange 01 kann als Paar von zwei parallelen, 45° zur Bahntransportrichtung geneigte Wendestangen 01 zum seitlichen Versatz, oder als Paar von unter 90° zueinander gekreuzten, um 45° bzw.-45° zur Bahntrnsportrichtung geneigten Wendestangen 01 zum Stürzen der Bahn 01 dienen. Vorteilhafterweise sind mehrere Wendestangenpaare angeordnet.

Die Wendestange 01 bzw. das Wendestangenpaar, kann nach einem Druckwerk und vor einem Falzapparat oder nach einem Trockner und vor einem Falzapparat einer Rotationsdruckmaschine angeordnet sein. Sie weist z. B. einen Außendurchmesser von 60 - 100 mm und beispielsweise eine Länge von mehr als 1.200 mm auf. Dabei weist die Wendestange 01 (bzw. weisen beide Wendestangen 01 jeweils) mindestens zwei Stellungen auf und ist (bzw. sind) insbesondere um 90° schwenkbar, wobei in einer ersten Stellung eine erste Hälfte der Mantelfläche in Umfangsrichtung von einer Bahn 02 umschlungen wird (Fig. 1a) und in einer zweiten Stellung eine zweite Hälfte der Mantelfläche umschlungen ist (Fig. 1b).

Die Mantelfläche der Wendestange 01 weist Öffnungen 03, z. B. Mikroöffnungen 03 auf, durch welche im Betrieb aus einem im Innern liegenden Hohlraum 04, z. B. einer Kammer 04, insbesondere Druckkammer 04, unter Überdruck gegen die Umgebung stehendes Fluid, z. B. eine Flüssigkeit, ein Gas oder ein Gemisch, insbesondere Luft, strömt. In den Figuren ist eine entsprechende Zuleitung von Druckluft in den Hohlraum 04 nicht dargestellt.

Die Wendestange 01 weist auf ihre Mantelfläche in Umfangsrichtung sowohl auf der in der jeweiligen Betriebssituation umschlungenen Seite als auch auf der nicht durch die Bahn 02 bedeckten, d. h. der abgewandten Seite Mikroöffnungen 03 auf. Zumindest auf einem zur Umschlingung vorgesehenen Längsabschnitt der Wendestange 01 weist diese somit über den vollen Umfang von 360° (zugewandte als auch abgewandte Seite) verteilte Mikroöffnungen 03 auf. In bevorzugter Ausführung ist für die Wendestange 01 keinerlei Vorrichtung oder Mechanismus vorgesehen, welche(r) im Betrieb das Strömen des Fluids vom Hohlraum 04 durch die Mikroöffnungen 03 auf der der Bahn 02 abgewandeten Seite unterbindet. D. h., die Mikroöffnungen 03 sind in jeder der mindestens zwei genannten Betriebsituationen in einem vollständigen Umfangsbereich von 360° mit Fluid durchströmbar bzw. durchströmt. Ein Umstellen der Wendestange 01 von einer in die andere Stellung erfordert lediglich ein Verschwenken, und kein zusätzliches Abdecken der Öffnungen bzw. kein Unterbrechen des Durchtrittsweges zwischen Hohlraum 04 und Mikroöffnung 03.

Diese einfache Ausführung wird durch die Ausbildung der Öffnungen 03 als Mikroöffnungen 03 sinnvoll möglich, da hiermit ein dünneres aber homogeneres Luftpolster geschaffen, gleichzeitig ein erforderlicher bzw. resultierender Volumenstrom und damit auch ein Verluststrom über die "offene" Seite erheblich reduziert ist. Der hohe Widerstand der Mikroöffnungen 03 bewirkt im Gegensatz zu Öffnungen großen Querschnitts, dass ein "Nichtbedecken" eines Bereichs von Öffnungen nicht zu einer Art Kurzschlussstrom führt. Im Gesamtwiderstand erhält der über die Öffnungen 03 abfallende Teilwiderstand ein erhöhtes Gewicht.

In einer ersten Ausführung sind die Mikroöffnungen 03 als offene Poren an der Oberfläche eines porösen, insbesondere mikroporösen, luftdurchlässigen Materials 06, z. B. aus einem offenporigen Sintermaterial 06, insbesondere aus Sintermetall, ausgebildet. Die Poren des luftdurchlässigen porösen Materials 06 weisen einen mittleren Durchmesser (mittlere Größe) von kleiner 150 µm, z. B. 5 bis 60 µm, insbesondere 10 bis 30 µm auf. Das Material 06 ist mit einer unregelmäßigen, amorphen Struktur ausgebildet.

Materialwahl, Dimensionierung und Druckbeaufschlagung sind derart gewählt, dass aus der Luftaustrittsfläche des Sintermaterials 06 pro Stunde 1 - 20 Normkubikmeter pro m², insbesondere 2 bis 15 Normkubikmeter pro m², austreten. Besonders vorteilhaft ist der Luftaustritt von 3 bis 7 Normkubikmeter pro m².

Vorteilhaft wird die Sinterfläche aus dem Hohlraum 04 heraus mit einem Überdruck von mindestens 1 bar, insbesondere mit mehr als 4 bar, beaufschlagt. Besonders vorteilhaft ist eine Beaufschlagung der Sinterfläche mit einem Überdruck von 5 bis 7 bar.

Wird der Hohlraum 04 der Wendestange 01, zumindest auf ihrem mit der Bahn 01 zusammen wirkenden Längsabschnitt, im wesentlichen allein aus einem den Hohlraum 04 bildenden Körper aus porösem Vollmaterial gebildet (d. h. ohne weitere lasttragende Schichten), so ist dieser z. B. rohrförmig ausgebildete Körper im wesentlichen selbsttragend mit einer Wandstärke von größer oder gleich 2 mm, insbesondere größer oder gleich 3 mm, ausgebildet. Ggf. kann im Hohlraum 04 ein Träger verlaufen, auf welchem sich der Körper punktuell bzw. bereichsweise abstützen kann, welcher jedoch nicht vollflächig mit dem Körper im Wirkkontakt steht.

Um eine gleichmäßige Verteilung von an der Oberfläche des mikroporösen Materials 06 austretender Luft zu erzielen, ohne gleichzeitig hohe Schichtdicken des Materials 06 mit entsprechend erhöhtem Strömungswiderstand zu benötigen, ist es in einer vorteilhaften Ausführung zweckmäßig, dass die Wendestange 01 einen festen, zumindest bereichsweise luftdurchlässigen Träger 07 aufweist, auf dem das mikroporöse Material 06 als Schicht 06 aufgebracht ist (Fig. 2). Ein solcher Träger 07 kann mit Druckluft beaufschlagt werden, die aus dem Träger 07 heraus durch die mikroporöse Schicht 06 fließt und so an der Oberfläche der Wendestange 01 ein Luftkissen ausbildet. In bevorzugter Ausführung wird das poröse Material 06 somit nicht als tragender Vollkörper (mit oder ohne Rahmenkonstruktion), sondern als Beschichtung 06 auf einem Durchführungen 08 bzw. Durchgangsöffnungen 08 aufweisenden, insbesondere metallischem, Trägermaterial ausgeführt. Unter "nicht tragender" Schicht 06 i.V.m. dem Träger 07 wird - im Gegensatz zu beispielsweise aus dem Stand der Technik bekannten "tragenden" Schichten - ein Aufbau verstanden, wobei sich die Schicht 06 über ihre gesamte Schichtlänge und gesamte Schichtbreite jeweils auf einer Vielzahl von Stützstellen des Trägers 07 abstützt. Der Träger 07 weist z. B. auf seiner mit der Schicht 06 zusammen wirkenden Breite und Länge jeweils eine Mehrzahl nicht zusammenhängender Durchführungen 08 auf. Diese Ausführung ist deutlich von einer Ausbildung verschieden, in welcher sich ein über die gesamte, mit der Bahn 02 zusammen wirkende Breite erstreckendes poröses Material über diese Distanz selbsttragend ausgeführt ist, sich lediglich in einem Endbereich an einem Rahmen oder Träger abstützt, und daher eine entsprechende Stärke aufweisen muss.

Im dargestellten Ausführungsbeispiel nimmt das Trägermaterial im wesentlichen die Gewichts-, Scher-, Torsions-, Biege- und/oder Scherkräfte des Bauteils auf, weshalb eine entsprechende Wandstärke (z. B. größer als 3 mm, insbesondere größer 5 mm) des Trägers 07 und/oder eine entsprechend versteifte Konstruktion gewählt ist. Der z. B. den Hohlraum 04 zur Schicht 06 hin begrenzende, oder durch entsprechende Formgebung (z. B. rohrförmig) den Hohlraum 04 bildende Träger 07 weist auf der mit dem porösen Material beschichteten Seite eine Vielzahl von Öffnungen 09 zur Zufuhr der Druckluft in das poröse Material 06 auf. Auch in den Öffnungen 09 des Trägers 07 kann sich im Bereich der Wandungen z. T. poröses Material befinden.

Das poröse Material 06 außerhalb der Durchführung 08 weist eine Schichtdicke, die kleiner als 1 mm ist, auf. Besonders vorteilhaft ist eine Schichtdicke zwischen 0,05 mm und 0,3 mm. Ein Anteil an offener Fläche im Bereich der wirksamen Außenfläche des porösen Materials, hier mit Öffnungsgrad bezeichnet, liegt zwischen 3 % und 30 %, bevorzugt zwischen 10 % und 25 %. Um eine gleichmäßige Luftverteilung zu erzielen, ist es außerdem wünschenswert, dass die Dicke der Schicht wenigstens dem Abstand benachbarter Öffnungen 09 des Trägers 07 entspricht.

Die aus dem Sintermaterial 06 austretende Druckluft tritt in beiden Stellungen der Wendestangen in Umfangsrichtung vollständig, d. h. im wesentlichen über 360°, aus.

Gemäß Fig. 2 dargestellter Ausführung ist als Träger 07 bzw. Innenkörper 07 in der Wendestange 01 ein Trägerrohr 07 mit beliebigem, jedoch vorteilhaft kreisringförmigem Profil angeordnet, wobei die Wandstärke des Trägerrohres 07 größer als 3 mm, insbesondere größer 5 mm, ist. Das Trägerrohr 07 weist eine Vielzahl von Durchführungen 08 mit Öffnungen 09 zur Zufuhr der Druckluft in das poröse Material 06 auf.

Der ggf. ebenfalls als Trägerrohr 07 ausgestaltete Träger 07 kann seinerseits jedoch ebenfalls aus porösem Material, jedoch mit einer besseren Luftdurchlässigkeit - z. B. einer größere Porengröße - als der des mikroporösen Materials der Schicht 06 ausgeführt sein. In diesem Fall werden die Öffnungen 09 des Trägers 07 durch offene Poren im Bereich der Oberfläche, und die Durchführungen 08 durch die sich über die Porosität im Inneren zufällig ausgebildeten Kanäle gebildet. Der Träger 07 kann aber auch aus einem beliebigen, den Hohlraum 04 umschließenden, mit Durchführungen 08 versehenem Flachmaterial bzw. geformtem Material gebildet sein. Auch Kombinationen dieser Alternativen kommen in Betracht.

Der Innenquerschnitt einer nicht dargestellten Zuleitung zur Zuführung der Druckluft zur Wendestange ist kleiner 100 mm², vorzugsweise liegt er zwischen 10 und 60 mm².

In einer zweiten Ausführung (Fig. 3) sind die Mikroöffnungen 03 als Öffnungen durchgehender Bohrungen 11, insbesondere Mikrobohrungen 11 ausgeführt, welche sich durch eine den z. B. als Druckkammer 04 ausgebildeten Hohlraum 04 begrenzende Wand 12, z. B. Kammerwand 12, nach außen erstrecken. Die Bohrungen 11 weisen z. B. einen Durchmesser (zumindest im Bereich der Öffnungen 03) von kleiner oder gleich 500 µm, vorteilhaft kleiner oder gleich 300 µm, insbesondere zwischen 60 und 150 µm auf. Der Öffnungsgrad liegt z. B. bei 3 bis 25 %, insbesondere bei 5 bis 15 %. Eine Lochdichte beträgt zumindest 1 / 5 mm², insbesondere mindestens 1 / mm² bis hin zu 4 / mm². Die Wand 12 weist somit, zumindest in einem der Bahn 02 gegenüber liegenden Bereich, eine Mikroperforation auf. Vorteilhafter Weise erstreckt sich die Mikroperforation - wie im ersten Ausführungsbeispiel die Durchführungen 08 und Schicht 06 - um den vollen Umfang von 360°.

Eine u.a. den Strömungswiderstand beeinflussende Wandstärke der die Bohrungen beinhaltenden Kammerwand 12 liegt z. B. bei 0,2 bis 3,0 mm, vorteilhaft bei 0,2 bis 1,5 mm. insbesondere von 0,3 bis 0,8 mm. Im Innern der Wendestange 01, insbesondere im Hohlraum 04, kann eine nicht dargestellte verstärkende Konstruktion, beispielsweise ein sich in Längsrichtung der Wendestange 01 erstreckender Träger, insbesondere Metallträger, angeordnet sein, auf welchem sich die Kammerwand 12 zumindest abschnittsweise bzw. punktuell abstützt.

Die die Kammer 04 umschließende Wand 12 ist z. B. durch einen Hohlprofilkörper, vorzugsweise einen rohrförmigen Hohlprofilkörper, insbesondere einen Hohlprofilkörper mit kreisringförmigen Profil ausgebildet.

Für die Ausführung der Mikroöffnungen 03 als Öffnungen 03 von Bohrungen 11 ist z. B. ein Überdruck in der Kammer 04 von 0,5 bis 2 bar, insbesondere von 0,5 bis 1,0 bar von Vorteil.

Die Bohrungen 11 können zylindrisch, trichterförmig oder aber mit anderer spezieller Formgebung (z. B. in Form einer Lavaldüse) ausgeführt sein.

Die Mikroperforation, d. h. die Herstellung der Bohrungen 11, erfolgt vorzugsweise durch Bohren mittels beschleunigter Teilchen (z. B. Flüssigkeit wie beispielsweise Wasserstrahl, Ionen oder Elementarteilchen) oder mittels elektromagnetischer Strahlung hoher Energiedichte (z. B. Licht mittels Laserstrahl). Insbesondere vorteilhaft ist die Herstellung mittels Elektronenstrahl.

Die der Bahn 02 zugewandte Seite der die Bohrungen 11 aufweisenden Wand 12, z. B. eine aus Edelstahl gebildete Wand 12, weist in bevorzugter Ausführung eine schmutz- und/oder farbabweisende Veredelung auf. Sie weist eine nicht dargestellte, die Öffnungen 03 bzw. Bohrungen 11 nicht bedeckende Beschichtung - z. B. Nickel oder vorteilhaft Chrom - auf, welche z. B. zusätzlich bearbeitet ist - z. B. mit Mikrorippen oder einen Lotusblüteneffekt bewirkend strukturiert oder aber vorzugsweise hochglanzpoliert).

Die die Bohrungen aufweisende Wand ist in einer Variante als ein Einsatz oder mehrere Einsätze in einem Träger ausgebildet. Der Einsatz kann fest oder wechselbar mit dem Träger verbunden sein. Letzteres ist von Vorteil bzgl. einer Reinigung oder aber eines Austauschs von Einsätzen verschiedenartiger Mikroperforationen zur Anpassung an unterschiedliche Materialien und Bahnbreiten. In der Ausführung mit im wesentlichen vollumfänglich angeordneten Öffnungen 03, können derartige Einsätze beispielsweise auf einem im Hohlraum 04 verlaufenden Träger angeordnet sein.

Bei einem weiteren Beispiel (Fig. 4) für eine verschwenkbare Wendestange 01 sind in dieser mehrere Kammern 04 angeordnet, wobei jeder Kammern 04 ein Teil der Mantelfläche der Wendestange 01 (Sinterfläche wie dargestellt oder mikroperforierte Fläche, nicht dargestellt) in Umfangsrichtung zugeordnet ist. Jede Kammer 04 ist selektiv mit Druckluft beaufschlagbar, so dass in jeder Stellung der jeweils umschlungene Bereich der Wendestange 01 mit Druckluft beaufschlagt ist. Für dieses Ausführungsbeispiel sind z. B. an der Wendestange 01 mindestens zwei wahlweise mit Druckluft beaufschlagbare Zuleitungen 13 angeordnet oder aber die Kammern 04 sind über ein Mehrwegventil wahlweise mit der von einer Quelle bezogenen Druckluft beaufschlagbar (Fig. 5).

### Bezugszeichenliste

- 01: Leitelement, Bahnleitelement, Wendestange
- 02: Bahn, Materialbahn, Bedruckstoffbahn, Papierbahn
- 03: Öffnung, Mikroöffnung
- 04: Hohlraum, Kammer, Druckkammer
- 05: -
- 06: mikroporöses Material, Sintermaterial, Schicht, mikroporös, Beschichtung
- 07: Träger, Innenkörper, Trägerrohr
- 08: Durchführung, Durchgangsöffnung
- 09: Öffnung
- 10: -
- 11: Bohrung, Mikrobohrung
- 12: Wand, Kammerwand
- 13: Zuleitung

## Patentansprüche

1. Leitelement einer bahnerzeugenden oder -verarbeitenden Maschine mit einer Vielzahl von in seiner Mantelfläche zumindest in einem Längsabschnitt des Leitelements (01) im wesentlichen um den gesamten Umfang angeordneten Öffnungen (03) für den Austritt eines unter Druck stehenden Fluids, wobei das Leitelement (01) in Bezug auf eine einlaufende Bahn (02) in mindestens zwei Winkelstellungen bringbar ist, **dadurch gekennzeichnet, dass** die Öffnungen (03) als Mikroöffnungen (03) mit einem Durchmesser kleiner 500 µm ausgeführt sind, dass die Mikroöffnungen (03) als offene Poren eines vom Fluid durchströmten porösen Materials (06) ausgeführt sind, welches als Schicht (06) auf einem lasttragenden, aber zumindest bereichsweise fluiddurchlässigen Träger (07) ausgebildet ist, und dass in beiden Winkelstellungen das Fluid in diesem Längsabschnitt im wesentlichen über den gesamten Umfang aus den Mikroöffnungen tritt.

2. Leitelement einer bahnerzeugenden oder -verarbeitenden Maschine mit einer Vielzahl von Öffnungen (03) für den Austritt eines unter Druck stehenden Fluids, wobei das Leitelement (01) in Bezug auf eine einlaufende Bahn (02) in mindestens zwei Winkelstellungen bringbar ist, **dadurch gekennzeichnet, dass** in jeder der beiden Winkelstellungen sowohl auf einer von der Bahn (02) umschlungenen, der Bahn (02) zugewandten Seite, als auch auf einer gegenüberliegenden, abgewandten Seite des Leitelements (01) das Fluid aus dort vorgesehenen Öffnungen (03) tritt, dass die Öffnungen (03) als nach außen gerichtete Öffnungen (03) von Mikrobohrungen (11) mit einem Durchmesser kleiner 500 µm in einer das Leitelement (01) nach außen begrenzenden Wand (12) ausgeführt sind.

3. Leitelement nach Anspruch 2, **dadurch gekennzeichnet, dass** die Öffnungen (03) in der Mantelfläche des Leitelements (01) zumindest in einem Längsabschnitt des Leitelements (01) im wesentlichen um den gesamten Umfang angeordnet sind.

4. Leitelement nach Anspruch 1 oder 2, **dadurch gekennzeichnet, dass** in beiden Winkelstellungen das Fluid in einem Längsabschnitt im wesentlichen über den gesamten Umfang aus den Öffnungen (03) tritt.

5. Leitelement nach Anspruch 1 oder 2, **dadurch gekennzeichnet, dass** das Leitelement (01) um 90° schwenkbar ist, wobei in einer ersten Winkelstellung eine erste, im wesentlichen halbschalenartige Hälfte der zylindrischen Mantelfläche von der Bahn (02) und in einer zweiten Winkelstellung eine zweite halbschalenartige Hälfte der Mantelfläche umschlagen ist.

6. Leitelement nach Anspruch 1, **dadurch gekennzeichnet, dass** die Poren des fluiddurchlässigen porösen Materials einen mittleren Durchmesser von 5 bis 50 µm, insbesondere 10 - 30 µm, aufweisen.

7. Leitelement nach Anspruch 1, **dadurch gekennzeichnet, dass** das poröse Material (06) als offenporiges Sintermaterial (06), insbesondere als Sintermetall, ausgebildet ist.

8. Leitelement nach Anspruch 1, **dadurch gekennzeichnet, dass** der Träger (07) auf seiner der Schicht (06) zugewandten Seite mindestens eine mit der Schicht (06) verbundene Tragfläche sowie eine Vielzahl von Öffnungen (09) für die Zufuhr des Fluids in die Schicht (06) aufweist.

9. Leitelement nach Anspruch 1, **dadurch gekennzeichnet, dass** die Schicht (06) im Bereich der Tragfläche eine Dicke kleiner als 1 mm, insbesondere von 0,05 mm bis 0,3 mm, aufweist.

10. Leitelement nach Anspruch 1, **dadurch gekennzeichnet, dass** der Träger (07) auf seiner mit der Schicht (06) zusammen wirkenden Breite und Länge jeweils eine Vielzahl, insbesondere nicht zusammenhängender, Durchführungen (08) aufweist.

11. Leitelement nach Anspruch 1, **dadurch gekennzeichnet, dass** der Träger (07) als Trägerrohr (07) mit einem Hohlprofil, insbesondere einem kreisringförmigem Profil, ausgebildet ist.

12. Leitelement nach Anspruch 11, **dadurch gekennzeichnet, dass** eine Wandstärke des Trägerrohres (07) größer als 3 mm, insbesondere größer 5 mm, ist.

13. Leitelement nach Anspruch 1, **dadurch gekennzeichnet, dass** ein Öffnungsgrad auf der nach außen gerichteten Oberfläche des porösen Materials (06) zwischen 3 % und 30 %, bevorzugt zwischen 10 % und 25 %, liegt.

14. Leitelement nach Anspruch 2, **dadurch gekennzeichnet, dass** ein Durchmesser der Öffnungen (03) kleiner oder gleich 300 µm, insbesondere zwischen 60 und 150 µm, ist.

15. Leitelement nach Anspruch 2, **dadurch gekennzeichnet, dass** eine Wandstärke der Wand (12) bei 0,2 bis 3,0 mm liegt.

16. Leitelement nach Anspruch 2, **dadurch gekennzeichnet, dass** eine Lochdichte, d. h. eine Anzahl von Öffnungen (03) pro Flächeneinheit, für die mit den Mikroöffnungen (03) versehene Fläche mindestens 0,2 / mm² beträgt.

17. Leitelement nach Anspruch 1 oder 2, **dadurch gekennzeichnet, dass** 1 - 20 Normkubikmeter Luft pro Stunde aus einem Quadratmeter der die Öffnungen (03) aufweisenden Mantelfläche austreten.

18. Leitelement nach Anspruch 1 oder 2, **dadurch gekennzeichnet, dass** 2 - 15, insbesondere 3 - 7, Normkubikmeter Luft pro Stunde auf eine, Quadratmeter der die Öffnungen (03) aufweisenden Mantelfläche austreten.

19. Leitelement nach Anspruch 1, **dadurch gekennzeichnet, dass** das poröse Material (06) von Innen mit mindestens 1 bar Überdruck beaufschlagt ist.

20. Leitelement nach Anspruch 1, **dadurch gekennzeichnet, dass** das poröse Material (06) von Innen mit mehr als 4 bar, insbesondere mit 5 bis 7 bar, Überdruck mit dem Fluid beaufschlagt ist.

21. Leitelement nach Anspruch 1 oder 2, **dadurch gekennzeichnet, dass** eine Zuleitung zur Zuführung des Fluids zum Leitelement (01) eine Innenquerschnitt kleiner 100 mm², insbesondere zwischen 10 und 60 mm², aufweist.

22. Leitelement nach Anspruch 1 oder 2, **dadurch gekennzeichnet, dass** der Außendurchmesser des Leitelement (01) 60 - 100 mm beträgt.

23. Leitelement nach Anspruch 1 oder 2, **dadurch gekennzeichnet, dass** das Leitelement (01) eine Länge größer 1.200 mm aufweist.

24. Leitelement nach Anspruch 1 oder 2, **dadurch gekennzeichnet, dass** das Leitelement (01) als Wendestange (01) ausgeführt ist.

25. Leitelement nach Anspruch 1 oder 2, **dadurch gekennzeichnet, dass** das unter Druck stehende Fluid als Druckluft ausgeführt ist.

26. Leitelement nach Anspruch 2, **dadurch gekennzeichnet, dass** die Bohrungen (11) mittels beschleunigter Teilchen hergestellt sind.

27. Leitelement nach Anspruch 26, **dadurch gekennzeichnet, dass** die Bohrungen (11) durch Bohren mittels Elektronenstrahl hergestellt sind.

28. Leitelement nach Anspruch 2, **dadurch gekennzeichnet, dass** zumindest eine die Bohrungen (11) aufweisender Wandabschnitt des Leitelements (01) auf seiner Oberfläche eine schmutz- und/oder farbabweisende Veredelung aufweist.

29. Leitelement nach Anspruch 28, **dadurch gekennzeichnet, dass** die Veredelung als Beschichtung durch Chrom ausgebildet ist.

30. Leitelement nach Anspruch 29, **dadurch gekennzeichnet, dass** die Oberfläche hochglanzpoliert ausgeführt ist.

## Claims

1. A guide element of a web-producing or -processing machine with a plurality of openings (03), arranged in its generated surface at least in a longitudinal section of the guide element (01) substantially around the entire periphery, for a pressurised fluid to emerge, the guide element (01) being able to be placed in at least two angular positions with respect to an incoming web (02), **characterised in that** the openings (03) are in the form of micro-openings (03) with a diameter of less than 500 µm, that the micro-openings (03) are in the form of open pores of a porous material (06) through which the fluid flows, which material is formed as a layer (06) on a load-bearing support (07) which is however, at least in regions, permeable to fluid, and **in that** in both angular positions the fluid in this longitudinal section emerges from the micro-openings substantially over the entire periphery.

2. A guide element of a web-producing or -processing machine with a plurality of openings (03) for a pressurised fluid to emerge, the guide element (01) being able to be placed in at least two angular positions with respect to an incoming web (02), **characterised in that** in each of the two angular positions, both on a side facing the web (02) and around which the web (02) wraps and on an opposite side of the guide element (01) which faces away therefrom, the fluid emerges from openings (03) provided therein, **in that** the openings (03) are in the form of outward-directed openings (03) of microbores (11) having a diameter of less than 500 µm in a wall (12) which delimits the guide element (01) on the outside.

3. A guide element according to Claim 2, **characterised in that** the openings (03) in the generated surface of the guide element (01), at least in a longitudinal section of the guide element (01), are arranged substantially around the entire periphery.

4. A guide element according to Claim 1 or 2, **characterised in that** in both angular positions the fluid in a longitudinal section emerges from the openings (03) substantially over the entire periphery.

5. A guide element according to Claim 1 or 2, **characterised in that** the guide element (01) is pivotable by 90°, with in a first angular position a first, substantially half-shell-like half of the cylindrical generated surface, and in a second angular position a second half-shell-like half of the generated surface, being wrapped by the web (02).

6. A guide element according to Claim 1, **characterised in that** the pores of the fluid-permeable porous material have an average diameter of 5 to 50 µm, in particular 10 - 30 µm.

7. A guide element according to Claim 1, **characterised in that** the porous material (06) is in the form of an open-pored sintered material (06), in particular a sintered metal.

8. A guide element according to Claim 1, **characterised in that** the support (07) has on its side facing the layer (06) at least one supporting surface connected to the layer (06) and also a plurality of openings (09) for supplying the fluid to the layer (06).

9. A guide element according to Claim 1, **characterised in that** the layer (06) has in the region of the supporting surface a thickness of less than 1 mm, in particular of 0.05 mm to 0.3 mm.

10. A guide element according to Claim 1, **characterised in that** the support (07) has on its width and length which cooperate with the layer (06) in each case a plurality of, in particular non-coherent, through-passages.

11. A guide element according to Claim 1, **characterised in that** the support (07) is in the form of a support tube (07) with a hollow profile, in particular a profile in the shape of a circular ring.

12. A guide element according to Claim 11, **characterised in that** a wall thickness of the support tube (07) is greater than 3 mm, in particular greater than 5 mm.

13. A guide element according to Claim 1, **characterised in that** a degree of opening on the outward-pointing surface of the porous material (06) is between 3% and 30%, preferably between 10% and 25%.

14. A guide element according to Claim 2, **characterised in that** a diameter of the openings (03) is less than or equal to 300 µm, in particular between 60 and 150 µm.

15. A guide element according to Claim 2, **characterised in that** a wall thickness of the wall (12) is 0.2 to 3.0 mm.

16. A guide element according to Claim 2, **characterised in that** a hole density, i.e. a number of openings (03) per unit of surface area, for the surface provided with the micro-openings (03) is at least 0.2 / mm².

17. A guide element according to Claim 1 or 2, **characterised in that** 1 - 20 standard cubic metres of air per hour emerge from one square meter of the generated surface having the openings (03).

18. A guide element according to Claim 1 or 2, **characterised in that** 2 - 15, in particular 3 - 7, standard cubic metres of air per hour emerge on one square meter of the generated surface having the openings (03).

19. A guide element according to Claim 1, **characterised in that** the porous material (06) is acted upon from the inside with at least 1 bar excess pressure.

20. A guide element according to Claim 1, **characterised in that** the porous material (06) is acted upon by the fluid from the inside with more than 4 bar, in particular with 5 to 7 bar, excess pressure.

21. A guide element according to Claim 1 or 2, **characterised in that** a feed line for supplying the fluid to the guide element (01) has an internal cross-section of less than 100 mm², in particular between 10 and 60 mm².

22. A guide element according to Claim 1 or 2, **characterised in that** the external diameter of the guide element (01) is 60 - 100 mm.

23. A guide element according to Claim 1 or 2, **characterised in that** the guide element (01) has a length of greater than 1,200 mm.

24. A guide element according to Claim 1 or 2, **characterised in that** the guide element (01) is in the form of a turning bar (01).

25. A guide element according to Claim 1 or 2, **characterised in that** the pressurised fluid is in the form of compressed air.

26. A guide element according to Claim 2, **characterised in that** the bores (11) are produced by means of accelerated particles.

27. A guide element according to Claim 26, **characterised in that** the bores (11) are produced by drilling by means of an electron beam.

28. A guide element according to Claim 2, **characterised in that** at least one wall section of the guide element (01) which has the bores (11) has on its surface a dirt-repellent and/or ink-repellent finish.

29. A guide element according to Claim 28, **characterised in that** the finish is in the form of a coating by chromium.

30. A guide element according to Claim 29, **characterised in that** the surface is produced with a high-polish finish.

## Revendications

1. Elément de guidage d'une machine de production ou de traitement de bandes de matière, avec une pluralité d'ouvertures (03), disposées dans sa surface d'enveloppe, au moins dans un tronçon longitudinal de l'élément de guidage (01), sensiblement sur la totalité de la périphérie, pour la sortie d'un fluide placé sous pression, l'élément de guidage (01) étant susceptible d'être placé en au moins deux positions angulaires par rapport à une bande (02) entrante, **caractérisé en ce que** les ouvertures (03) sont réalisées sous forme de micro-ouvertures (3) ayant un diamètre de moins de 500 µm, **en ce que** les micro-ouvertures (3) sont des pores ouverts d'un matériau (06) poreux, traversé par un écoulement de fluide, le matériau étant réalisé sous forme de couche (06), sur un support (07), porteur de charges, mais perméable aux fluides au moins par zones, et **en ce que**, dans les deux positions angulaires, le fluide se trouvant dans ce tronçon longitudinal sort des micro-ouvertures, sensiblement sur la totalité de la périphérie.

2. Elément de guidage d'une machine de production ou de traitement de bandes de matière, avec une pluralité d'ouvertures (03) pour la sortie d'un fluide placé sous pression, l'élément de guidage (01) étant susceptible d'être placé en au moins deux positions angulaires par rapport à une bande (02) entrante, **caractérisé en ce que,** en chacune des deux positions angulaires, tant sur un côté enlacé par la bande (02), tourné vers la bande (02), qu'également sur un côté opposé, orienté en sens inverse, de l'élément de guidage (01), le fluide sort d'ouvertures (3) y étant prévues, **en ce que** les ouvertures (03) sont réalisées sous forme d'ouvertures (03), orientées vers l'extérieur, de micro-perçages (11), d'un diamètre inférieur à 500 µm, dans une paroi (12) délimitant l'élément de guidage (01) vers l'extérieur.

3. Elément de guidage selon la revendication 2, **caractérisé en ce que** les ouvertures (03) sont disposées dans la surface d'enveloppe de l'élément de guidage (01), au moins dans un tronçon longitudinal de l'élément de guidage (01), sensiblement sur la totalité de la périphérie.

4. Elément de guidage selon la revendication 1 ou 2, **caractérisé en ce que,** dans les deux positions angulaires, le fluide se trouvant dans un tronçon longitudinal sort des ouvertures (03), sensiblement sur la totalité de la périphérie.

5. Elément de guidage selon la revendication 1 ou 2, **caractérisé en ce que** l'élément de guidage (01) est susceptible de pivoter de 90°, sachant que, dans une première position angulaire, une première moitié, sensiblement du genre d'une demi-coquille, de la surface d'enveloppe cylindrique, est enlacée par la bande (02), et que, dans une deuxième position angulaire, une deuxième moitié, du genre d'une demi-coquille, de la surface d'enveloppe cylindrique est enlacée.

6. Elément de guidage selon la revendication 1, **caractérisé en ce que** les pores du matériau poreux perméable aux fluides présentent un diamètre moyen compris dans la fourchette de 5 à 50 mm, en particulier de 10 à 30 µm.

7. Elément de guidage selon la revendication 1, **caractérisé en ce que** le matériau (06) poreux est réalisé sous forme de matériau fritté (06) à pores ouverts, en particulier de métal fritté.

8. Elément de guidage selon la revendication 1, **caractérisé en ce que,** sur le côté tourné vers la couche (06), le support présente au moins une face support reliée à la couche (06), ainsi qu'une pluralité d'ouvertures (09), pour l'alimentation du fluide dans la couche (06).

9. Elément de guidage selon la revendication 1, **caractérisé en ce que,** dans la zone de la face support, la couche (06) présente une épaisseur inférieure à 1 mm, en particulier dans la fourchette de 0,05 mm à 0,3 mm.

10. Elément de guidage selon la revendication 1, **caractérisé en ce que,** sur sa largeur et longueur coopérant avec la couche (06), le support (07) présente respectivement une pluralité de passages (08), en particulier non connexes.

11. Elément de guidage selon la revendication 1, **caractérisé en ce que** le support (07) est réalisé sous forme de tube sport (07), avec un profil creux, en particulier un profil en forme d'anneau de cercle.

12. Elément de guidage selon la revendication 11, **caractérisé en ce qu'**une épaisseur de paroi du tube support (07) est supérieure à 3 mm, en particulier supérieur à 5 mm.

13. Elément de guidage selon la revendication 1, **caractérisé en ce qu'**un degré d'ouverture, sur la surface, tournée vers l'extérieur, du matériau poreux (06) est compris dans la fourchette entre 3 % et 30 %, de préférence entre 10 % et 25 %.

14. Elément de guidage selon la revendication 2, **caractérisé en ce qu'**un diamètre des ouvertures (03) est inférieur ou égal à 300 µm, en particulier compris dans la fourchette entre 60 et 150 µm.

15. Elément de guidage selon la revendication 2, **caractérisé en ce qu'**une épaisseur de la paroi (12) est comprise dans la fourchette entre 0,2 à 3,0 mm.

16. Elément de guidage selon la revendication 2, **caractérisé en ce qu'**une densité en trous, c'est-à-dire un nombre d'ouvertures (03) par unité de surface, pour la surface munie des micro-ouvertures (03) est au moins de 0,2 / mm².

17. Elément de guidage selon la revendication 1 ou 2, **caractérisé en ce que** de 1 à 20 mètres cubes normaux d'air par heure sortent d'un mètre carré de la surface d'enveloppe présentant les ouvertures (03).

18. Elément de guidage selon la revendication 1 ou 2, **caractérisé en ce que** de 2 à 15, en particulier de 3 à 7 mètres cubes normaux d'air par heure sortent d'un mètre carré de la surface d'enveloppe présentant les ouvertures (03).

19. Elément de guidage selon la revendication 1, **caractérisé en ce que** le matériau (06) poreux est sollicité de l'intérieur par une surpression d'au moins 1 bar.

20. Elément de guidage selon la revendication 1, **caractérisé en ce que** le matériau (06) poreux est sollicité de l'intérieur par le fluide, par une surpression supérieure à 4 bar, en particulier dans la fourchette de 5 à 7 bar.

21. Elément de guidage selon la revendication 1 ou 2, **caractérisé en ce qu'**une conduite d'alimentation, pour l'amenée de fluide à l'élément de guidage (01), présente une section intérieure inférieure à 100 mm², en particulier comprise dans la fourchette entre 10 et 60 mm².

22. Elément de guidage selon la revendication 1 ou 2, **caractérisé en ce que** le diamètre extérieur de l'élément de guidage (01) est dans la fourchette comprise entre 60 et 100 mm.

23. Elément de guidage selon la revendication 1 ou 2, **caractérisé en ce que** l'élément de guidage (01) présente une longueur supérieure à 1.200 mm.

24. Elément de guidage selon la revendication 1 ou 2, **caractérisé en ce que** l'élément de guidage (01) est réalisé sous forme de barre de retournement (01).

25. Elément de guidage selon la revendication 1 ou 2, **caractérisé en ce que** le fluide placé sous pression est de l'air comprimé.

26. Elément de guidage selon la revendication 2, **caractérisé en ce que** les perçages (11) sont fabriqués à l'aide de particules accélérées.

27. Elément de guidage selon la revendication 26, **caractérisé en ce que** les perçages (11) sont fabriqués par perçage à l'aide d'un rayon d'électrons.

28. Elément de guidage selon la revendication 2, **caractérisé en ce qu'**au moins un tronçon de paroi, présentant les perçages (11), de l'élément de guidage (01) présente, sur sa surface, un ennoblissement repoussant les souillures et/ou l'encre.

29. Elément de guidage selon la revendication 28, **caractérisé en ce que** l'ennoblissement est réalisé sous forme de revêtement au chrome.

30. Elément de guidage selon la revendication 29, **caractérisé en ce que** la surface est polie à la qualité spéculaire.
